# EUROPÄISCHE PATENTSCHRIFT

(11) **EP 0 290 925 B1**
(45) Veröffentlichungstag und Bekanntmachung des Hinweises auf die Patenterteilung: **17.07.1991**
(21) Anmeldenummer: 88107090.8
(22) Anmeldetag: 03.05.1988
(51) Int. Cl.: F24C 15/20

(54) **Back- und Bratofen**
Cooking oven
Four de cuisson

(30) Priorität: 09.05.1987 DE 3715599
(43) Veröffentlichungstag der Anmeldung: 17.11.1988
(73) Patentinhaber: Licentia Patent-Verwaltungs-GmbH, 60596 Frankfurt (DE)
(72) Erfinder: Fleischmann, Herbert, Dipl.-Ing., D-8859 Burgheim (DE); Baumgartl, Manfred, D-8540 Schwabach (DE)
(74) Vertreter: Vogl, Leo, Dipl.-Ing.

(56) Entgegenhaltungen:
- DE-A- 2 014 589
- DE-A- 3 345 441
- US-A- 2 586 023

## Beschreibung

Die Erfindung betrifft einen Back- und Bratofen nach dem Oberbegriff des Patentanspruchs 1.

Ein Back- und Bratofen dieser Art ist aus der DE-A-14 54 310 bekannt. Bei diesem Back- und Bratofen ist die Filtereinrichtung für die aus der Ofenmuffel abzuführenden Wrasen an einem Halteflansch im Wrasenabführungskanal angelegt und ist mittels Blattfedern dort gesichert. Der Zugang zu der Filtereinrichtung von der Back- und Bratofenfrontseite her ist durch eine Platte verdeckt. Um die Filtereinrichtung zu Reinigungszwecken herausnehmen zu können, muß die Platte in Öffnungsstellung gebracht bzw. abgenommen und die Blattfedern gelöst werden. Dann erst kann die Filtereinrichtung durch die offene Frontseite aus dem Wrasenabführungskanal herausgenommen werden. Die Handhabung dieser Filtereinrichtung ist, was sowohl deren Montage als auch deren Wartung betrifft, äußerst umständlich und damit wenig bedienungsfreundlich. Des weiteren bringt die Anordnung der Filtereinrichtung in oberhalb der Ofenmuffel verlaufenden Wrasenabführungskanalteil das Problem mit sich, daß die Filtereinrichtungseinheit dort sehr hohen Temperaturen ausgesetzt ist und für das Herausnehmen erst deren völlige Abkühlung abgewartet werden muß.

Der Erfindung liegt die Aufgabe zugrunde, bei einem Back- und Bratofen der eingangs genannten Art die Handhabung und das Warten der Filtereinrichtung bei gleichzeitigem Schutz dieser vor Wärmestrahlung zu erleichtern und das Zurückfließen von Kondenswasser aus dem kühleren Teil des Wrasenabkühlungskanals in einen nicht zugänglichen Bereich zu verhindern.

Aus der DE-C-30 27 566 ist zwar ein Backofen bekannt, bei dem im Bereich der in einem Kühlluftkanal mündenden Wrasenaustrittsöffnung in der Backofenmuffel eine Auffangschale für Kondenswasser ausgebildet ist, um ein Zurücktropfen von Kondensat in die Backofenmuffel zu verhindern. Diese Auffangschale ist jedoch nicht zugänglich, so daß das darin aufgefangene Kondensat auch nicht entfernt werden kann. Da dieses Kondensat unter anderem auch Fettpartikel enthält, führt dies im Laufe der Zeit zu einer unangenehmen Geruchsbildung.

Die Lösung der Aufgabe gemäß der Erfindung ist dem kennzeichnenden Teil des Patentanspruchs 1 zu entnehmen.

Vorteilhafte weitere Ausgestaltungen des Gegenstandes der Erfindung sind in den Unteransprüchen angegeben.

Bei dem Back- und Bratofen nach der Erfindung können Wartungsarbeiten am Wrasenabführungssystem vom Benutzer mühelos und zeitsparend durchgeführt werden, wodurch der Gebrauchswert eines solchen Back- und Bratofens wesentlich erhöht bzw. gesteigert wird.

Ein Ausführungsbeispiel der Erfindung ist in der Zeichnung dargestellt und wird anhand dieser nachfolgend näher beschrieben.

Es zeigen:
- Fig. 1: die Vorderansicht eines Back- und Bratofens mit darüber angeordneter Dunstabzugshaube,
- Fig. 2: eine schematische Schnittdarstellung der Einheit nach Fig. 1.

Der Back- und Bratofen nach der Zeichnung besteht im wesentlichen aus einer Ofenmuffel 1, die durch eine Tür 2 verschlossen ist und die im rückwärtigen Bereich eine Wrasenabzugsöffnung 3 aufweist.
Die Wrasenabzugsöffnung 3 mündet in einen rückseitig hochgeführten Wrasenabführungskanal 4, der seine Fortsetzung einer vertikalen Verbindungswand 5 (Funktionswand) findet, die eine den Kochbereich 6 überdeckende Dunstabzugshaube 7 trägt. Der in der Verbindungswand 5 integrierte Teil des Wrasenabführungskanals 4 ist ein siphonartig ausgebildetes Rohrstück 8, das an einem in der Verbindungswand 5 ausgebildeten Wrasenaustritt 9 endet. Dem Wrasenaustritt 9 ist zweckmäßig ein eine gegen die Saugseite 10 der Dunstabzugshaube 7 gerichtete Strömung bewirkendes Abdeckgitter 11 zugeordnet.

Im Wrasenabführungskanal 4 und zwar in Strömungsrichtung gesehen, ist nach dem siphonartig ausgebildeten Rohrstück 8 eine als Schubkassette ausgebildete Filtereinrichtung 12 vorgesehen, die in der Verbindungswand 5 nach vorne herausziehbar untergebracht ist. Unterhalb des siphonartigen Rohrstückes 8 ist eine mit diesem über eine Öffnung 13 in Verbindung stehende Kondensatauffangeinrichtung 14 angeordnet, die ebenfalls als ein nach vorne aus der Verbindungswand 5 herausziehbarer Schubkasten ausgebildet ist. In dieser Kondensatauffangeinrichtung 14 wird das Kondensat der im kühlerem Endteil des Wrasenabführungskanales 4 kondensierenden Wrasen gesammelt bzw. aufgefangen.

Zur Regelung des Wrasenabzuges aus der Ofenmuffel 1 bzw. des Wrasenaustrittes in den Bereich der Dunstabzugshaube 7 ist in vorteilhafter Weise eine den Strömungsquerschnitt des Wrasenabführungskanals 4 veränderbare Klappe 15 oder Schieber vorgesehen, die von Hand betätigbar ist und deren Handhabe 16 im Frontbereich der Verbindungswand gelegt ist.

## Patentansprüche

1. Back- und Bratofen, dessen Ofenmuffel eine in einem Wrasenführungskanal mündende Wrasenabzugsöffnung aufweist, der rückseitig in einer vertikalen Verbindungswand für eine oberhalb des Back- und Bratofens befindliche Dunstabzugshaube integriert ist, über den der Wrasen aus der Ofenmuffel nach Passieren einer Filtereinrichtung in den Bereich der Dunstabzugshaube abströmt, dadurch gekennzeichnet, daß die Filtereinrichtung (12) und eine Kondensatauffangeinrichtung (14) für den im Wrasenabführungskanal (4) kondensierenden Wrasen als schubkastenartige Einheit ausgebildet sind, die in der Verbindungswand (5) nach vorne herausziehbar untergebracht sind.

2. Back- und Bratofen nach Anspruch 1, dadurch gekennzeichnet, daß der Wrasenabführungskanal (4) in der Verbindungswand (5) ein siphonartig ausgebildetes Rohrstück (8) ist, und die Kondensatauffangeinrichtung (14) unterhalb des siphonartigen Rohrstückes (8) des Wrasenabführungskanal (4) angeordnet ist.

3. Back- und Bratofen nach Anspruch 1, dadurch gekennzeichnet, daß die Filtereinrichtung (12) der Kondensatauffangeinrichtung (14) vor- oder nachgeschaltet ist.

4. Back- und Bratofen nach Anspruch 1 oder einem der folgenden, dadurch gekennzeichnet, daß der Wrasenabführungskanal (4) an einem in der Verbindungswand (5) ausgebildeten Wrasenaustritt (9) endet, dem ein eine gegen die Saugseite (10) der Dunstabzugshaube (7) gerichtete Strömung bewirkendes Abdeckgitter (11) zugeordnet ist.

5. Back- und Bratofen nach Anspruch 1 oder einem der folgenden, dadurch gekennzeichnet, daß die Filtereinrichtung (12) als Schubkassette ausgebildet ist.

6. Back- und Bratofen nach Anspruch 1 oder einem der folgenden, dadurch gekennzeichnet, daß der Strömungsquerschnitt des Wrasenführungskanals (4) über eine von Hand betätigbare Klappe (15) oder Schieber veränderbar ist, deren Handhabe (16) im Frontbereich der Verbindungswand (5) gelegt ist.

## Claims

1. Cooking oven, whose oven muffle has a steam discharge aperture opening into a steam duct, which is integrated at the back in a vertical joining wall for a steam extractor hood located above the cooking oven, via which duct the steam flows out of the oven muffle into the region of the steam extractor hood, after passing through a filter device, characterised in that the filter device (12) and a condensate collecting device (14) for the steam condensing in the steam discharge duct (4) are formed as a drawer-like unit and are accommodated in the joining wall (5) so as to pull out towards the front.

2. Cooking oven according to claim 1, characterised in that the steam discharge duct (4) in the joining wall (5) is a siphon-like piece of tube (8), and the condensate collecting device (14) is mounted below the siphon-like piece of tube (8) of the steam discharge duct (4).

3. Cooking oven according to claim 1, characterised in that the filter device (12) is connected upstream or downstream of the condensate collecting device (14).

4. Cooking oven according to claim 1 or one of the subsequent claims, characterised in that the steam discharge duct (4) ends at a steam outlet (9) formed in the joining wall (5) and has a cover grid (11) effecting a flow oriented towards the suction side (10) of the steam extractor hood (7).

5. Cooking oven according to claim 1 or one of the subsequent claims, characterised in that the filter device (12) is formed as a sliding cassette.

6. Cooking oven according to claim 1 or one of the subsequent claims, characterised in that tie flow cross-section of the steam duct (4) is variable via a flap (15) or slide actuatable by hand, whose handle (16) is located in the front region of the joining wall (5).

## Revendications

1. Four de cuisson, dont le moufle de four présente une ouverture d'aspiration des vapeurs débouchant dans un conduit d'évacuation des vapeurs intégré sur le côté arrière dans une paroi de liaison verticale supportant une hotte d'aspiration des vapeurs située au-dessus du four de cuisson, conduit par lequel est évacué la vapeur sortant du moufle du four après avoir passé à travers un dispositif filtrant dans la zone de la hotte d'aspiration des vapeurs, caractérisé en ce que le dispositif filtrant (12) et un dispositif (14) destiné à recueillir le condensat produit par les vapeurs qui se condensent dans le conduit (4) d'évacuation des vapeurs sont réalisés en tant qu'ensembles du type à cassettes pouvant être introduites par poussée, placées dans la paroi de liaison (5) de façon à pouvoir être extraites vers l'avant.

2. Four de cuisson suivant la revendication 1, caractérisé en ce que le conduit (4) d'évacuation des vapeurs dans la paroi de liaison (5) est une pièce tubulaire (8) réalisée sous forme de siphon, et en ce que le dispositif (14) destiné à recueillir le condensat est disposé en-dessous de la pièce tubulaire (8) sous forme de siphon du conduit (4) d'évacuation des vapeurs.

3. Four de cuisson suivant la revendication 1, caractérisé en ce que le dispositif filtrant (12) est installé en amont ou en aval du dispositif (14) destiné à recueillir le condensat.

4. Four de cuisson suivant la revendication 1 ou l'une des suivantes, caractérisé en ce que le conduit (4) d'évacuation des vapeurs se termine à une sortie de vapeurs (9) pratiquée dans la paroi de liaison (5), sortie à laquelle est associée une grille couvrante (11) provoquant un courant dirigé contre le côté d'aspiration (10) de la hotte d'aspiration des vapeurs (7).

5. Four de cuisson suivant la revendication 1 ou l'une des suivantes, caractérisé en ce que le dispositif filtrant (12) est réalisé en tant que cassette pouvant être introduite par poussée.

6. Four de cuisson suivant la revendication 1 ou l'une des suivantes, caractérisé en ce que la section transversale d'écoulement du conduit (4) d'évacuation des vapeurs peut être modifiée par un clapet (15) ou un poussoir pouvant être manoeuvré à la main, dont le dispositif de manutention (16) est prévu dans la zone frontale de la paroi de liaison (5).
